# EUROPÄISCHE PATENTSCHRIFT

(11) **EP 0 718 561 B1**
(45) Veröffentlichungstag und Bekanntmachung des Hinweises auf die Patenterteilung: **14.03.2001**
(21) Anmeldenummer: 95810763.3
(22) Anmeldetag: 05.12.1995
(51) Int. Cl.: F23R 3/34, F23R 3/12

(54) **Brennkammer**
Combustor
Brûleur

(30) Priorität: 24.12.1994 DE 4446541
(43) Veröffentlichungstag der Anmeldung: 26.06.1996
(73) Patentinhaber: ABB (Schweiz) AG, 5401 Baden (CH)
(72) Erfinder: Althaus, Rolf, Dr., Higashinada-Ku, Kobe 658 (JP)

(56) Entgegenhaltungen:
- EP-A- 0 463 277
- EP-A- 0 619 133
- EP-A- 0 619 456
- EP-A- 0 619 457
- EP-A- 0 620 362
- EP-A- 0 620 403
- EP-A- 0 623 786
- EP-A- 0 694 740
- WO-A-88/08927
- DE-A- 3 707 773
- FR-A- 1 002 312

## Beschreibung

### Technisches Gebiet

Die vorliegende Erfindung betrifft eine Brennkammer gemäss Anspruch 1. Sie betrifft auch ein Verfahren zum Betreiben einer solchen Brennkammer.

### Stand der Technik

Bei Brennkammern mit einem breiten Lastbereich stellt sich immer wieder das Problem, wie die Verbrennung bei einem hohen Wirkungsgrad schadstoffarm betrieben werden kann. Dabei stehen zwar mehrheitlich die NOx-Emissionen im Vordergrund, indessen hat es sich gezeigt, dass auch die UHC- (= ungesättigte Kohlen-Wasser-Stoffe) und die CO-Emissionen in Zukunft kräftig zu minimieren sein werden. Insbesondere wenn es darum geht, flüssige und/oder gasförmige Brennstoffe zum Einsatz zu bringen, zeigt es sich sehr rasch, dass die Auslegung für die eine Brennstoffart, beispielsweise für Oel, und gerichtet auf Minimierung einer Schadstoff-Emission, beispielsweise der NOx-Emissionen, auf andere Betreibungsarten und andere Schadstoff-Emissionen nicht befriedigend übertragen werden kann. Bei mehrstufigen Brennkammern strebt man an, die zweite Stufe mager zu fahren. Dies ist indessen nur möglich, wenn am Eintritt dieser zweiten Stufe stets eine konstante Temperatur aufweist, damit ein ausreichender Ausbrand in der zweiten Stufe auch bei geringer Brennstoffmenge erreichbar ist, d.h., die Mischung in der ersten Stufe müsste weitgehend konstant gehalten werden, was beispielsweise mit den bekannten Diffusionsbrennern nicht möglich ist. Soweit ersichtlich zählt eine solche Brennkammer nicht zum Stand der Technik.

EP-A-0 694 740 offenbart eine zweistufige Brennkammer wobei in einer ersten Stufe ein Brennstoff/Luftgemisch mittels eines katalysators verbrannt wird. In die so gebildeten Heissgase werden stromab von Wirbel-Generatoren Bremstoff und Luft eingedüst und in einer zweiten Brennkammerstufe verbrannt.

### Darstellung der Erfindung

Hier will die Erfindung Abhilfe schaffen. Der Erfindung, wie sie in den Ansprüchen gekennzeichnet ist, liegt die Aufgabe zugrunde, bei einer Brennkammer und einem Verfahren der eingangs genannten Art, sämtliche bei der Verbrennung auftretende Schadstoff-Emissionen zu minimieren, unabhängig davon, mit welcher Brennstoffart gefahren wird.

Der wesentliche Vorteil der erfindungsgemässen Brennkammer besteht darin, dass hier zwei Brennercharakteristiken zu einer erfinderischen Kombinationen fokussiert werden, dies mit dem finalen Zweck, insbesondere die NOx-Emissionen gegen Null streben zu lassen. Der erste Teil der Brennkammer, basierend auf einer Vormischverbrennung, wird nur mit einem Teil der Verbrennungsluft durchströmt, und liefert das Heissgas für den nachgeschalteten zweiten Teil der Brennkammer. Der zweite Teil der Brennkammer wird indessen mit dem Gesamtmassenstrom durchströmt. Das Ziel ist es, der erste Teil der Brennkammer mit einer möglichst tiefen Temperatur im "Premix-Mode" zu betreiben, um ein möglichst tiefes Grund-NOx-Niveau von wenigen vppm zu erreichen. Dies wird dadurch erreicht, dass die Temperatur der Verbrennungsluft vor der ersten Teilbrennkammer auf einer Temperatur in der Grössenordnung von 500-700°C vorgewärmt wird. Diese Verbrennungsluft kann relativ einfach von der Verdichter-Endtemperatur auf das gewünschte Niveau angehoben werden, vorzugsweise damit, dass sie vorgängig direkt als Kühlluft für die Brennkammer selbst verwendet oder an integrierten Wärmetauscherelementen vorbeigeführt wird. Die Heissgase werden dann stromab der ersten Teilbrennkammer durch Eindüsung der restlichen, in der ersten Teilbrennkammer nicht zum Einsatz gekommenen Verbrennungsluft auf jene Temperatur gebracht, welche im zweiten Brennkammerteil zu einer Selbstzündung kommt, wobei dieser zweite Brennkammerteil mit Wirbelgeneratoren bestückt ist.

Ein weiterer Vorteil der Erfindung ist darin zu sehen, dass der zweite Brennkammerteil als einstufige Last-Brennkammer gefahren, dies im Gegensatz zum ersten Brennkammerteil, der als Leerlauf-Brennkammer betrieben wird. Der zweite Brennkammerteil arbeitet bis zu Gastemperaturen von ca. 1600°C aufgrund der extrem guten Mischung NOX-neutral und liefert ein Gesamt-NOx-Potential mit einer sehr flachen Temperatur/NOx-Charakteristik von 1-2 vppm.

Ein weiterer Vorteil der Erfindung ist darin zu sehen, dass durch Anpassung der Temperatur am Eintritt in den zweiten Brennkammerteil die Zündverzugszeiten für verschiedene Brennstoffe optimal angepasst werden kann.

Vorteilhafte und zweckmässige Weiterbildungen der erfindungsgemässen Aufgabenlösung sind in den weiteren abhängigen Ansprüchen gekennzeichnet.

Im folgenden wird anhand der Zeichnungen Ausführungsbeispiele der Erfindung näher erläutert. Alle für das unmittelbare Verständnis der Erfindung nicht erforderlichen Elemente sind fortgelassen. Gleiche Elemente sind in den verschiedenen Figuren mit den gleichen Bezugszeichen versehen. Die Strömungsrichtung der Medien ist mit Pfeilen angegeben.

### Kurze Beschreibung der Zeichnungen

Es zeigt:
- Fig. 1: eine Brennkammer, als Ringbrennkammer konzipiert, mit zwei Brennkammerteilen,
- Fig. 2: einen Brenner in perspektivischer Darstellung, entsprechend aufgeschnitten,
- Fig. 3-5: entsprechende Schnitte durch verschiedene Ebenen des Brenners,
- Fig. 6: eine perspektivische Darstellung des Wirbel-Generators,
- Fig. 7: eine Ausführungsvariante des Wirbel-Genenerators,
- Fig. 8: eine Anordnungsvariante des Wirbel-Generators nach Fig. 7,
- Fig. 9: einen Wirbel-Generators im Vormischkanal,
- Fig. 10-16: Varianten der Brennstoffzuführung im Zusammenhang mit Wirbel-Generatoren.

### Wege zur Ausführung der Erfindung, gewerbliche Verwertbarkeit

Fig. 1 zeigt, wie aus der Wellenachse 16 hervorgeht, eine Ringbrennkammer, welche im wesentlichen die Form eines zusammenhängenden annularen oder quasi-annularen Zylinders aufweist. Darüber hinaus kann eine solche Brennkammer auch aus einer Anzahl von axial, quasi-axial oder schraubenförmig angeordneten und einzeln in sich abgeschlossenen Brennräumen bestehen. An sich kann die Brennkammer auch aus einem einzigen Rohr bestehen. Die Ringbrennkammer gemäss Fig. 1 besteht aus einer ersten 1 und einer zweiten Stufe 2, welche nacheinander geschaltet sind, und wobei die zweite Stufe 2 auch die eigentliche Verbrennungszone 11 einschliesst. Die erste Stufe 1 besteht in Strömungsrichtung zunächst aus einer Anzahl von in Umfangsrichtung angeordneten Brennern 100, wobei dieser Brenner weiter unter näher beschrieben wird. Was die folgende Beschreibung der Brennkammer gemäss Fig. 1 betrifft, wird allein auf die gezeigte Schnittebene abgestellt. Selbstverständlich sind alle Komponenten der Brennkammer in entsprechender Anzahl in Umfangsrichtung angeordnet. Stromauf des genannten Brenners 100 wirkt ein nicht gezeigter Kompressor 18, in welchem die angesaugte Luft komprimiert wird. Die dann vom Kompressor gelieferte Luft weist einen Druck von 10-40 bar auf. Ein Anteil von 30-60% der verdichteten Luft strömt in den Brenner 100, dessen Betreibungsweise unter den Fig. 2-5 näher beschrieben wird. Vorgängig der Einströmung in den Brenner 100 wird dieser Anteil Luft 115 auf eine Temperatur von 500-700°C aufgewärmt. Dies geschieht, indem diese Luft vorgängig direkt als Kühlluft für die Brennkammer verwendet wird. Eine weitere Möglichkeit besteht darin, diese Luft 115 durch nicht gezeigte Wärmetauscher strömen zu lassen. Durch diese Vorwärmung und reduzierten Anteil im ersten Brennkammerteil fallen die NOx-Emissionen sehr niedrig aus, in der Grössenordnung von 1-3 vppm. Am Ende dieses ersten Brennkammerteils 1 steht somit ein weitgehend NOx-freies Heissgas 4 zur Verfügung. Nach dem Austritt aus dem ersten Brennkammerteil 1 strömen die Heissgase 4 in eine Zuströmzone 5 und dort werden sie auf ca. 80-120 m/s beschleunigt. Die Zuströmzone 5 ist innenseitig und in Umfangsrichtung der Kanalwand 6 mit einer Reihe von wirbelerzeugenden Elementen 200, im folgenden nur noch Wirbel-Generatoren genannt, bestückt, auf welche weiter unten noch näher eingegangen wird. Die Heissgase 4 werden in diesem Bereich durch Wandkühleffekte und durch Eindüsung der restlichen Luft 17, vorzugsweise durch Effusionskühlung, wobei diese Eindüsung vorzugsweise auch über die Wirbel-Generatoren 200 vorgenommen wird, auf eine Temperatur von 800-1100°C gebracht. Die Gesamtluft wird sodann von den Wirbel-Generatoren 200 derart verdrallt, dass in der anschliessenden Vormischstrecke 7 keine Rezirkulationsgebiete mehr im Nachlauf der genannten Wirbel-Generatoren 200 auftreten. Innerhalb dieser Vormischstrecke 7, die als Venturikanal ausgebildet sein kann, sind mehrere Brennstofflanzen 8 disponiert, welche die Zuführung eines Brennstoffes 9 und einer Stützluft 10 übernehmen. Die Zuführung dieser Medien zu den einzelnen Brennstofflanzen 8 kann bespielsweise über eine nicht gezeigte Ringleitung vorgenommen werden, wobei die Brennstoffzuführung auch über in die Wirbel-Generatoren 200 integrierte Brennstofflanzen 3 vorgenommen werden kann. Die von den Wirbel-Generatoren 200 ausgelöste Drallströmung sorgt für eine grossräumige Verteilung des eingebrachten Brennstoffes 9, allenfalls auch der zugemischten Stützluft 10 zu eienm Brennstoff/Luft-Gemisch 19. Des weiteren sorgt die Drallströmung für eine Homogenisierung des Gemisches aus Verbrennungsluft und Brennstoff. Der durch die Brennstofflanze 8 in die Heissgase 4 eingedüste Brennstoff 9 löst eine Selbstzündung aus, soweit diese Heissgase 4 jene spezifische Temperatur aufweisen, welche die brennstoffabhängige Selbstzündung auszulösen vermag. Wird die Ringbrennkammer mit einem gasförmigen Brennstoff betrieben, muss für die Inizierung einer Selbstzündung eine Temperatur der Heissgase 4 grösser 800°C vorliegen, die hier auch vorhanden ist. Bei einer solchen Verbrennung besteht, wie bereits oben gewürdigt, an sich die Gefahr eines Flammenrückschlages. Dieses Problem wird behoben, indem einerseits die Vormischzone 7 als Venturikanal (nicht näher gezeigt) ausgebildet wird, andererseits indem die Eindüsung des Brennstoffes 9 im Bereich der grössten Einschnürung in der Vormischzone 7 disponiert wird. Durch die Verengung in der Vormischzone 7 wird die Turbulenz durch die Anhebung der Axialgeschwindigkeit vermindert, was die Rückschlaggefahr durch die Verminderung der turbulenten Flammengeschwindigkeit minimiert wird. Andererseits wird die grossräumige Verteilung des Brennstoffes 9 weiterhin gewährleistet, da die Umfangskomponente der von den Wirbel-Generatoren 200 stammenden Drallströmung nicht beeinträchtigt wird. Hinter der relativ kurz gehaltenen Vormischzone 7 schliesst sich die Verbrennungszone 11 an. Der Uebergang zwischen der beiden Zonen wird durch einen radialen Querschnittssprung 12 gebildet, der zunächst den Durchflussquerschnitt der Verbrennungszone 11 indiziert. Im Bereich des Querschnittssprunges 12 stellt sich auch eine Flammenfront 21 ein. Um eine Rückzündung der Flamme ins Innere der Vormischzone 7 zu vermeiden muss die Flammenfront 21 stabil gehalten werden. Zu diesem Zweck werden die Wirbel-Generatoren 200 so ausgelegt, dass in der Vormischzone 7 noch keine Rezirkulation stattfindet; erst nach der plötzlichen Querschnittserweiterung findet das Aufplatzen der Drallströmung statt. Die Drallströmung unterstützt das schnelle Wiederanlegen der Strömung hinter dem Querschnittssprung 12, so dass durch die möglichst vollständige Ausnutzung des Volumens der Verbrennungszone 11 ein hoher Ausbrand bei kurzer Baulänge erzielt werden kann. Innerhalb dieses Querschnittssprunges 12 bildet sich während des Betriebes eine strömungsmässige Randzone, in welcher durch den dort vorherrschenden Unterdruck Wirbelablösungen entstehen, welche dann zu einer Stabilisierung der Flammenfront 21 führen. Diese Eckwirbel 20 bilden auch die Zündzonen innerhalb der zweiten Stufe 2. Die in der Verbrennungszone 11 bereitgestellten heissen Arbeitsgase 13 beaufschlagen anschliessend eine stromab wirkende Turbine 14. Die Abgase aus dieser Turbine können anschliessend zum Betrieb eines Dampfkreislaufes herangezogen werden, wobei im letztgenannten Fall die Schaltung dann eine Kombianlage ist.

Zusammenfassend lässt sich sagen, dass aufgrund der hohen Strömungsgeschwindigkeit ein Einsetzen der Nachverbrennung im Strömungskanal ausgeschlossen ist. Bei Verbrennung von Oel kann durch Wasserzugabe eine unmittelbare Zündung verhindert werden. Zur Stabilisierung der Nachverbrennung dient, wie bereits erläutert, der Querschnittssprung 12. In den Eckwirbeln 20 erfolgt aufgrund der langen Aufenthaltszeit die Selbstzündung des Gemisches. Die Flammenfront 21 schreitet zur Mitte der Verbrennungszone 11 hin fort. Kurz stromab des Vereinigungspunktes beider Flammenfrontpartien ist auch der CO-Ausbrand abgeschlossen. Typische Verbrennungstemperaturen sind 1300-1600°C. Das Verfahren, Brennstoff in ein Heissgas einzudüsen, ist prädestiniert, nur wenig NOx zu produzieren, in unserem Fall 1-2 vppm.

Das vorgeschlagene Verfahren besitzt auch ein sehr gutes Verhalten hinsichtlich eines breiten Lastbereiches. Da die Mischung in der ersten Stufe 1 immer weitgehend konstant gehalten wird, können auch die UHC- oder CO-Emissionen verhindert werden. Die konstante Temperatur am Eintritt in die zweite Stufe 2 stellt eine sichere Selbstzündung des Gemisches sicher, unabhängig von der Brennstoffmenge in der zweiten Stufe 2. Die Eintrittstemperatur ist weiterhin hoch genug, um einen ausreichenden Ausbrand in der zweiten Stufe 2 auch bei geringer Brennstoffmenge zu erreichen. Die Leistungsregelung über die Gasturbinenlast erfolgt im wesentlichen durch die Anpassung der Brennstoffmenge in der zweiten Stufe 2.

Die erste Stufe 1 wird als Leerlauf-Brennkammer gefahren, die zweite Stufe 2 als einstufige Last-Brennkammer betrieben.

Um den Aufbau des Brenners 100 besser zu verstehen, ist es von Vorteil, wenn gleichzeitig zu Fig. 2 die einzelnen Schnitte nach den Figuren 3-5 herangezogen werden. Des weiteren, um Fig. 2 nicht unnötig unübersichtlich zu gestalten, sind in ihr die nach den Figuren 3-5 schematisch gezeigten Leitbleche 121a, 121b nur andeutungsweise aufgenommen worden. Im folgenden wird bei der Beschreibung von Fig. 2 nach Bedarf auf die restlichen Figuren 3-5 hingewiesen.

Der Brenner 100 nach Fig. 2 besteht aus zwei hohlen kegelförmigen Teilkörpern 101, 102, die versetzt zueinander ineinandergeschachtelt sind. Die Versetzung der jeweiligen Mittelachse oder Längssymmetrieachse 201b, 202b der kegeligen Teilkörper 101, 102 zueinander schafft auf beiden Seiten, in spiegelbildlicher Anordnung, jeweils einen tangentialen Lufteintrittsschlitz 119, 120 frei (Fig. 3-5), durch welche die Verbrennungsluft 115 in Innenraum des Brenners 100, d.h. in den Kegelhohlraum 114 strömt. Die Kegelform der gezeigten Teilkörper 101, 102 in Strömungsrichtung weist einen bestimmten festen Winkel auf. Selbstverständlich, je nach Betriebseinsatz, können die Teilkörper 101, 102 in Strömungsrichtung eine zunehmende oder abnehmende Kegelneigung aufweisen, ähnlich einer Trompete resp. Tulpe. Die beiden letztgenannten Formen sind zeichnerisch nicht erfasst, da sie für den Fachmann ohne weiteres nachempfindbar sind. Die beiden kegeligen Teilkörper 101, 102 weisen je einen zylindrischen Anfangsteil 101a, 102a, die ebenfalls, analog den kegeligen Teilkörpern 101, 102, versetzt zueinander verlaufen, so dass die tangentialen Lufteintrittsschlitze 119, 120 über die ganze Länge des Brenners 100 vorhanden sind. Im Bereich des zylindrischen Anfangsteils ist eine Düse 103 untergebracht, deren Eindüsung 104 in etwa mit dem engsten Querschnitt des durch die kegeligen Teilkörper 101, 102 gebildeten Kegelhohlraum 114 zusammenfällt. Die Eindüsungskapazität und die Art dieser Düse 103 richtet sich nach den vorgegebenen Parametern des jeweiligen Brenners 100. Selbstverständlich kann der Brenner 100 rein kegelig, also ohne zylindrische Anfangsteile 101a, 102a, ausgebildet sein. Die kegeligen Teilkörper 101, 102 weisen des weiteren je eine Brennstoffleitung 108, 109 auf, welche entlang der tangentialen Eintrittsschlitze 119, 120 angeordnet und mit Eindüsungsöffnungen 117 versehen sind, durch welche vorzugsweise ein gasförmiger Brennstoff 113 in die dort durchströmende Verbrennungsluft 115 eingedüst wird, wie dies die Pfeile 116 versinnbildlichen wollen. Diese Brennstoffleitungen 108, 109 sind vorzugsweise spätestens am Ende der tangentialen Einströmung, vor Eintritt in den Kegelhohlraum 114, plaziert, dies um eine optimale Luft/Brennstoff-Mischung zu erhalten. Im Bereich der Zuströmzone 5 geht die Ausgangsöffnung des Brenners 100 in eine Frontwand 110 über, in welcher eine Anzahl Bohrungen 110a vorhanden sind. Die letztgenannten treten bei Bedarf in Funktion, und sorgen dafür, dass Verdünnungsluft oder Kühlluft 110b dem vorderen Teil der Zuströmzone 5 zugeführt wird. Bei dem durch die Düse 103 herangeführten Brennstoff handelt es sich vorzugsweise um einen flüssigen Brennstoff 112, der allenfalls mit einem rückgeführten Abgas angereichert sein kann. Dieser Brennstoff 112 wird unter einem spitzen Winkel in den Kegelhohlraum 114 eingedüst. Aus der Düse 103 bildet sich sonach ein kegeliges Brennstoffprofil 105, das von der tangential einströmenden rotierenden Verbrennungsluft 115 umschlossen wird. In axialer Richtung wird die Konzentration des Brennstoffes 112 fortlaufend durch die einströmenden Verbrennungsluft 115 zu einer optimalen Gemisch abgebaut. Wird der Brenner 100 mit einem gasförmigen Brennstoff 113 betrieben, so kann dies auch über die Brennstoffdüse 103 geschehen, vorzugsweise aber geschieht dies über Oeffnungsdüsen 117, wobei die Bildung dieses Brennstoff/Luft-Gemisches direkt am Ende der Lufteintrittsschlitze 119, 120 zustande kommt. Bei der Eindüsung des Brennstoffes 112 über die Brennstoffdüse 103 wird am Ende des Brenners 100 die optimale, homogene Brennstoffkonzentration über den Querschnitt erreicht. Ist die Verbrennungsluft 115 zusätzlich vorgeheizt oder mit einem rückgeführten Abgas angereichert, so unterstützt dies die Verdampfung des flüssigen Brennstoffes 112 nachhaltig. Die gleichen Ueberlegungen gelten auch, wenn über die Leitungen 108, 109 statt gasförmige flüssige Brennstoffe zugeführt werden. Bei der Gestaltung der kegeligen Teilkörper 101, 102 hinsichtlich des Kegelwinkels und der Breite der tangentialen Lufteintrittsschlitze 119, 120 sind an sich enge Grenzen einzuhalten, damit sich das gewünschte Strömungsfeld der Verbrennungsluft 115 am Ausgang des Brenners 100 einstellen kann. Die kritische Drallzahl stellt sich am Ausgang des Brenners 100 ein: Dort bildet sich auch eine Rückströmzone (Vortex Breakdown) mit einer flammenstabilisierenden Wirkung ein. Allgemein ist zu sagen, dass eine Minimierung des Querschnittes der tangentialen Lufteintrittsschlitze 119, 120 prädestiniert ist, eine Rückströmzone 106 zu bilden. Die Konstruktion des Brenners 100 eignet sich des weiteren vorzüglich, die Grösse der tangentialen Lufteintrittsschlitze 119, 120 zu verändern, womit ohne Veränderung der Baulänge des Brenners 100 eine relativ grosse betriebliche Bandbreite erfasst werden kann. Selbstverständlich sind die Teilkörper 101, 102 auch in einer anderen Ebene zueinander verschiebbar, wodurch sogar eine Ueberlappung derselben angesteuert werden kann. Es ist sogar möglich, die Teilkörper 101, 102 durch eine gegenläufige drehende Bewegung spiralartig ineinander zu verschachteln.

Aus Fig. 3-5 geht nunmehr die geometrische Konfiguration der Leitbleche 121a, 121b hervor. Sie haben Strömungseinleitungsfunktion, wobei diese, entsprechend ihrer Länge, das jeweilige Ende der kegeligen Teilkörper 101, 102 in Anströmungsrichtung gegenüber der Verbrennungsluft 115 verlängern. Die Kanalisierung der Verbrennungsluft 115 in den Kegelhohlraum 114 kann durch Oeffnen bzw. Schliessen der Leitbleche 121a, 121b um einen im Bereich des Eintritts dieses Kanals in den Kegelhohlraum 114 plazierten Drehpunkt 123 optimiert werden, insbesondere ist dies vonnöten, wenn die ursprüngliche Spaltgrösse der tangentialen Lufteintrittsschlitze 119, 120 aus oben genannten Motiven zu verändern ist. Selbstverständlich können diese dynamische Vorkehrungen auch statisch vorgesehen werden, indem bedarfsmässige Leitbleche einen festen Bestandteil mit den kegeligen Teilkörpern 101, 102 bilden. Ebenfalls kann der Brenner 100 auch ohne Leitbleche betrieben werden, oder es können andere Hilfsmittel hierfür vogesehen werden.

In den Figuren 6, 7 und 8 ist die eigentliche Zuströmzone 5 nicht dargestellt. Dargestellt ist hingegen durch einen Pfeil die Strömung der Heissgase 4, womit auch die Strömungsrichtung vorgegeben ist. Gemäss diesen Figuren besteht ein Wirbel-Generator 200, 201, 202 im wesentlichen aus drei frei umströmten dreieckigen Flächen. Es sind dies eine Dachfläche 210 und zwei Seitenflächen 211 und 213. In ihrer Längserstreckung verlaufen diese Flächen unter bestimmten Winkeln in Strömungsrichtung. Die Seitenwände der Wirbel-Generatoren 200, 201, 202, welche vorzugsweise aus rechtwinkligen Dreiecken bestehen, sind mit ihren Längsseiten auf der bereits angesprochenen Kanalwand 6 fixiert, vorzugsweise gasdicht. Sie sind so orientiert, dass sie an ihren Schmalseiten einen Stoss bilden unter Einschluss eines Pfeilwinkels α. Der Stoss ist als scharfe Verbindungskante 216 ausgeführt und steht senkrecht zu jeder Kanalwand 6, mit welcher die Seitenflächen bündig sind. Die beiden den Pfeilwinkel a einschliessenden Seitenflächen 211, 213 sind in Fig. 4 symmetrisch in Form, Grösse und Orientierung, sie sind beidseitig einer Symmetrieachse 217 angeordnet, welche gleichgerichtet wie die Kanalachse ist.
Die Dachfläche 210 liegt mit einer quer zum durchströmten Kanal verlaufenden und sehr schmal ausgebildeten Kante 215 an der gleichen Kanalwand 6 an wie die Seitenflächen 211, 213. Ihre längsgerichteten Kanten 212, 214 sind bündig mit den in den Strömungskanal hineinragenden, längsgerichteten Kanten der Seitenflächen 211, 213. Die Dachfläche 210 verläuft unter einem Anstellwinkel e zur Kanalwand 6, deren Längskanten 212, 214 bilden zusammen mit der Verbindungskante 216 eine Spitze 218. Selbstverständlich kann der Wirbel-Generator 200, 201, 202 auch mit einer Bodenfläche versehen sein, mit welcher er auf geeignete Weise an der Kanalwand 6 befestigt ist. Eine derartige Bodenfläche steht indessen in keinem Zusammenhang mit der Wirkungsweise des Elementes.

Die Wirkungsweise des Wirbel-Generators 200, 201, 202 ist die folgende: Beim Umströmen der Kanten 212 und 214 wird die Hauptströmung in ein Paar gegenläufiger Wirbel umgewandelt, wie dies in den Figuren schematisch skizziert ist. Die Wirbelachsen liegen in der Achse der Hauptströmung. Die Drallzahl und der Ort des Wirbelaufplatzens (Vortex Breakdown), sofern letzteres angestrebt wird, werden durch entsprechende Wahl des Anstellwinkels Θ und des Pfeilwinkels α bestimmt. Mit steigenden Winkeln wird die Wirbelstärke bzw. die Drallzahl erhöht, und der Ort des Wirbelaufplatzens verschiebt sich stromaufwärts bis hin in den Bereich des Wirbel-Generators 200, 201, 202 selbst. Je nach Anwendung sind diese beiden Winkel Θ und α durch konstruktive Gegebenheiten und durch den Prozess selbst vorgegeben. Angepasst werden müssen diese Wirbel-Generatoren nur noch bezüglich Länge und Höhe, wie dies weiter unten unter Fig. 9 noch detailliert zur Ausführung gelangen wird.

In Fig. 6 bildet die Verbindungskante 216 der beiden Seitenflächen 211, 213 die stromabwärtsseitige Kante des Wirbel-Generators 200. Die quer zum durchströmten Kanal verlaufende Kante 215 der Dachfläche 210 ist somit die von der Kanalströmung zuerst beaufschlagte Kante.

In Fig. 7 ist ein sogenannter halber "Wirbel-Generator" auf der Basis eines Wirbel-Generators nach Fig. 6 gezeigt. Beim hier gezeigten Wirbel-Generator 201 ist nur die eine der beiden Seitenflächen mit dem Pfeilwinkel α/2 versehen. Die andere Seitenfläche ist gerade und in Strömungsrichtung ausgerichtet. Im Gegensatz zum symmetrischen Wirbel-Generator wird hier nur ein Wirbel an der gepfeilten Seite erzeugt, wie dies in der Figur versinnbildlicht wird. Demnach liegt stromab dieses Wirbel-Generators kein wirbelneutrales Feld vor, sondern der Strömung wird ein Drall aufgezwungen.

Fig. 8 unterscheidet sich gegenüber Fig. 6 insoweit, als hier die scharfe Verbindungskante 216 des Wirbel-Generators 202 jene Stelle ist, welche von der Kanalströmung zuerst beaufschlagt wird. Das Element ist demnach um 180° gedreht. Wie aus der Darstellung ersichtlich ist, haben die beiden gegenläufigen Wirbel ihren Drehsinn geändert.

Fig. 9 zeigt die grundsätzliche Geometrie eines in einem Kanal 5 eingebauten Wirbel-Generators 200. In der Regel wird man die Höhe h der Verbindungskante 216 mit der Kanalhöhe H, oder der Höhe des Kanalteils, welchem dem Wirbel-Generator zugeordnet ist, so abstimmen, dass der erzeugte Wirbel unmittelbar stromab des Wirbel-Generators 200 bereits eine solche Grösse erreicht, dergestalt, dass damit die volle Kanalhöhe H ausgefüllt wird. Dies führt zu einer gleichmässigen Geschwindigkeitsverteilung in dem beaufschlagten Querschnitt. Ein weiteres Kriterium, das Einfluss auf das zu wählende Verhältnis der beiden Höhen h/H nehmen kann, ist der Druckabfall, der beim Umströmen des Wirbel-Generators 200 auftritt. Es versteht sich, dass mit grösserem Verhältnis h/H auch der Druckverlustbeiwert ansteigt.

Die Wirbel-Generatoren 200, 201, 202 werden hauptsächlich dort eingesetzt, wo es darum geht, zwei Strömungen miteinander zu mischen. Die Hauptströmung 4 als Heissgase attackiert in Pfeilrichtung die quergerichtete Kante 215, respektiv die Verbindungskante 216. Die Sekundärströmung in Form eines gasförmigen und/oder flüssigen Brennstoffes, der allenfalls mit einem Anteil Stützluft angereichert ist (Vgl. Fig. 1), weist einen wesentlichen kleineren Massenstrom als die Hauptströmung auf. Diese Sekündärströmung wird im vorliegenden Fall stromab des Wirbel-Generators in die Hauptströmung eingeleitet, wie dies aus Fig. 1 besonders gut hervorgeht.

Im dargestellten Beispiel gemäss Fig. 1 sind vier Wirbel-Generatoren 200 mit Abstand über den Umfang des Kanals 5 verteilt. Selbstverständlich können die Wirbel-Generatoren in Umfangsrichtung auch so aneinander gereiht werden, dass keine Zwischenräume an der Kanalwand 6 freigelassen werden. Für die Wahl der Anzahl und der Anordnung der Wirbel-Generatoren ist letzlich der zu erzeugenden Wirbel entscheidend.

Die Figuren 10-16 zeigen weitere mögliche Formen der Einführung des Brennstoffes in die Heissgase 4. Diese Varianten können auf vielfältige Weise miteinander und mit einer zentralen Brennstoffeindüsung, wie sie beispielsweise aus Fig. 1 hervorgeht, kombiniert werden.

In Fig. 10 wird der Brennstoff, zusätzlich zu Kanalwandbohrungen 220, die sich stromabwärts der Wirbel-Generatoren befinden, auch über Wandbohrungen 221 eingedüst, die sich unmittelbar neben der Seitenflächen 211, 213 und in deren Längserstreckung in der gleichen Kanalwand 6 befinden, an der die Wirbel-Generatoren angeordnet sind. Die Einleitung des Brennstoffes durch die Wandbohrungen 221 verleiht den erzeugten Wirbeln einen zusätzlichen Impuls, was die Lebensdauer des Wirbel-Generators verlängert.

In Fig. 11 und 12 wird der Brennstoff über einen Schlitz 222 oder über Wandbohrungen 223 eingedüst, wobei sich beide Vorkehrungen unmittelbar vor der quer zum durchströmten Kanal verlaufenden Kante 215 der Dachfläche 210 und in deren Längserstreckung in der gleichen Kanalwand 6 befinden, an der die Wirbel-Generatoren angeordnet sind. Die Geometrie der Wandbohrungen 223 oder des Schlitzes 222 ist so gewählt, dass der Brennstoff unter einem bestimmten Eindüsungswinkel in die Hauptströmung 4 eingegeben wird und den nachplazierten Wirbel-Generator als Schutzfilm gegen die heisse Hauptströmung 4 durch Umströmung weitgehend abschirmt.

In den nachstehend beschriebenen Beispielen wird die Sekundärströmung (Vgl. oben) zunächst über nicht gezeigte Führungen durch die Kanalwand 6 ins hohle Innere der Wirbel-Generatoren eingeleitet. Damit wird, ohne weitere Dispositiven vorzusehen, eine interne Kühlmöglichkeit für die Wirbel-Generatoren geschaffen.

In Fig. 13 wird der Brennstoff über Wandbohrungen 224 eingedüst, welche sich innerhalb der Dachfläche 210 unmittelbar hinter und entlang der quer zum durchströmten Kanal verlaufenden Kante 215. Die Kühlung des Wirbel-Generators erfolgt hier mehr extern als intern. Die austretende Sekundärströmung bildet beim Umströmen der Dachfläche 210 eine diese gegen die heisse Hauptströmung 4 abschirmende Schutzschicht.

In Fig. 14 wird der Brennstoff über Wandbohrungen 225 eingedüst, welche innerhalb der Dachfläche 210 entlang der Symmetrielinie 217 gestaffelt angeordnet sind. Mit dieser Variante werden die Kanalwände 6 besonders gut vor der heissen Hauptströmung 4 geschützt, da der Brennstoff zunächst am Aussenumfang der Wirbel eingeführt wird.

In Fig. 15 wird der Brennstoff über Wandbohrungen 226 eingedüst, die sich in den längsgerichteten Kanten 212, 214 der Dachfläche 210 befinden. Diese Lösung gewährleistet eine gute Kühlung der Wirbel-Generatoren, da der Brennstoff an dessen Extremitäten austritt und somit die Innenwandungen des Elementes voll umspült. Die Sekundärströmung wird hier direkt in den entstehenden Wirbel hineingegeben, was zu definierten Strömungsverhältnissen führt.

In Fig. 16 geschieht die Eindüsung über Wandbohrungen 227, die sich in den Seitenflächen 211 und 213 befinden, einerseits im Bereich der Längskanten 212 und 214, andererseits im Bereich der Verbindungskante 216. Diese Variante ist wirkungsähnlich wie jene aus Fig. 10 (Bohrungen 221) und aus Fig. 15 (Bohrungen 226).

### Bezugszeichenliste

- 1: Erste Stufe
- 2: Zweite Stufe
- 3: Alternativ-Brennstofflanze
- 4: Heissgase, Hauptströmung
- 5: Zuströmzone, Kanal der Zuströmzone
- 6: Kanalwand der Zuströmzone
- 7: Vormischzone
- 8: Brennstofflanze
- 9: Brennstoff
- 10: Stützluft
- 11: Verbrennungszone
- 12: Querschnittssprung
- 13: Heisse Arbeitsgase
- 14: Turbine
- 16: Wellenachse
- 17: Restluft, von der urspünglichen Verdichterluft
- 18: Kompressor
- 19: Brennstoff/Luft-Gemisch
- 20: Eckenwirbel, Zündzonen
- 21: Flammenfront
- 100: Brenner
- 101, 102: Teilkörper
- 101a, 102a: Zylindrische Anfangsteile
- 101b, 102b: Längssymmetrieachsen
- 103: Brennstoffdüse
- 104: Brennstoffeindüsung
- 105: Brennstoffeindüsungsprofil
- 108, 109: Brennstoffleitungen
- 110: Frontwand
- 110a: Luftbohrungen
- 110b: Kühlluft
- 112: Flüssiger Brennstoff
- 113: Gasförmiger Brennstoff
- 114: Kegelhohlraum
- 115: Verbrennungsluft
- 116: Brennstoff-Eindüsung
- 117: Brennstoffdüsen
- 119, 120: Tangentiale Lufteintrittsschlitze
- 121a, 121b: Leitbleche
- 123: Drehpunkt der Leitbleche
- 200, 201, 202: Wirbel-Generatoren
- 210: Dachfläche
- 211, 213: Seitenflächen
- 212, 214: Längsgerichtete Kanten
- 215: Querverlaufende Kante
- 216: Verbindungskante
- 217: Symmetrieachse
- 218: Spitze
- 220-227: Bohrungen zur Eindüsung eines Brennstoffes
- L, h,: Abmessungen des Wirbel-Generators
- H: Höhe des Kanals
- α: Pfeilwinkel
- Θ: Anstellwinkel

## Patentansprüche

1. Brennkammer, welche im wesentlichen aus einer ersten Stufe (1) und einer in Strömungsrichtung nachgeschalteten zweiten Stufe (2) besteht, in welcher Brennkammer die erste Stufe (1) kopfseitig mindestens einen Brenner (100) aufweist, in welchem Brenner eine erste Brennstoffmenge (112, 113) mit einem ersten Teilstrom Verbrennungsluft (115) vermischt und zur Bildung eines Heissgases (4) in der ersten Stufe (1) verbrannt wird,und in welcher Brennkammer stromab des Brenners (100) ein zweiter Teilstrom Verbrennungsluft (17) eingedüst wird, abströmungsseitig der ersten Stufe(1) Wirbel-Generatoren (200, 201, 202) angeordnet sind und abströmungsseitig der Wirbelgeneratoren (200, 201, 202) ein gasförmiger und/oder flüssiger Brennstoff (9) in die Hauptströmung eingedüst wird, und in welcher Brennkammer die zweite Stufe (2) stromab der Wirbelgeneratoren einen Querschnittssprung (12) aufweist, welcher Querschnittssprung Rückströmblasen (20) zur Stabilisierung einer Flammenfront (21) erzeugt.

2. Brennkammer nach Anspruch 1, wobei ein Wirbelgenerator (200) drei frei umströmte Flächen aufweist, die sich in Strömungsrichtung erstrecken, von denen eine die Dachfläche (210) und die beiden anderen die Seitenflächen (211, 213) bilden, wobei die Seitenflächen (211, 213) mit einem gleichen Wandsegment des Kanals (5) bündig sind und miteinander den Pfeilwinkel (a) einschliessen, wobei die Dachfläche (210) mit einer quer zum durchströmten Kanal (5) verlaufende Kante (215) am gleichen Wandsegment des Kanals (6) anliegt wie die Seitenflächen (211, 213), und wobei längsgerichtete Kanten (212, 214) der Dachfläche (210) bündig mit den in den Kanal (5) hineinragenden längsgerichteten Kanten der Seitenflächen (211, 213) sind und unter einem Anstellwinkel (Θ) zum Wandsegment des Kanals (5) verlaufen.

3. Brennkammer nach Anspruch 2, wobei die beiden den Pfeilwinkel (a) einschliessenden Seitenflächen (211, 213) des Wirbel-Generators (200) symmetrisch um eine Symmetrieachse (217) angeordnet sind.

4. Brennkammer nach Anspruch 2, wobei die beiden den Pfeilwinkel (α, α/2) einschliessenden Seitenflächen (211, 213) eine Verbindungskante (116) miteinander umfassen, welche zusammen mit den längsgerichteten Kanten (212, 214) der Dachfläche (210) eine Spitze (218) bilden, und wobei die Verbindungskante (216) in der Radiale des kreisförmigen Kanals (5) liegt.

5. Brennkammer nach Anspruch 4, dadurch gekennzeichnet, dass die Verbindungskante (216) und/oder die längsgerichteten Kanten (212, 214) der Dachfläche (210) zumindest annähernd scharfkantig ausgebildet ist.

6. Brennkammer nach einem der Ansprüche 1-4, wobei die Symmetrieachse (217) des Wirbel-Generators (200) parallel zur Kanalachse verläuft, dass die Verbindungskante (216) der beiden Seitenflächen (211, 213) die stromabwärtige Kante des Wirbel-Generators (200) bildet, und wobei die quer zum durchströmten Kanal (5) verlaufende Kante (215) der Dachfläche (210) die von der Hauptströmung (4) zuerst beaufschlagte Kante ist.

7. Brennkammer nach Anspruch 1, wobei das Verhältnis Höhe (h) des Wirbel-Generators zur Höhe (H) des Kanals (5) so gewählt ist, dass der erzeugte Wirbel unmittelbar stromab des Wirbel-Generators (200) die volle Hohe (H) des Kanals (5) und die volle Höhe (h) des dem Wirbel-Generator (200) zugeordneten Kanalteils ausfüllt.

8. Brennkammer nach Anspruch 1, wobei der Brenner (100) aus mindestens zwei hohlen, kegelförmigen, in Strömungsrichtung ineinandergeschachtelten Teilkörpern (101, 102) besteht, deren jeweilige Längssymmetrieachsen (lOlb, 102b) gegeneinander versetzt verlaufen, die benachbarten Wandungen der Teilkörper (101, 102) in deren Längserstreckung tangentiale Kanale (119, 120) für einen Verbrennungsluftstrom (115) bilden, und im von den Teilkörpern (101, 102) gebildeten Kegelhohlraum (114) mindestens eine Brennstoffdüse (103) angeordnet ist.

9. Brennkammer nach Anspruch 8, wobei im Bereich der tangentialen Kanäle (119, 120) in deren Längserstreckung weitere Brennstoffdüsen (117) angeordnet sind.

10. Brennkammer nach Anspruch 8, wobei sich die Teilkörper (101, 102) in Strömungsrichtung unter einen festen Winkel erweitern, oder eine zunehmende oder abnehmende Kegelneigung aufweisen.

11. Brennkammer nach Anspruch 8, wobei die Teilkörper (101, 102) spiralartig ineinander geschachtelt sind.

12. Brennkammer nach Anspruch 1, welche Brennkammer eine Ringbrennkammer ist.

13. Brennkammer nach Anspruch 1, wobei eine Strecke abströmungsseitig der Wirbel-Generatoren (200, 201, 202) venturiförmig ausgebildet ist, und der Brennstoff (9) im Bereich der grössten Einschnürung der venturiförmigen Strecke eingedüst wird ist.

14. Verfahren zum Betrieb einer Brennkammer nach Anspruch 1, wobei in die erste Stufe (1) ein Teil der Verbrennungsluft (115), welche vorgängig eine Vorerwärmung durchlaufen hat, einströmt, und der restliche Teil der Verbrennungsluft (17) stromab der ersten Stufe (1) und stromauf der Brennstoffeindüsung (9) eingegeben wird.

15. Verfahren nach Anspruch 14, wobei in die erste Stufe (1) ein erster Teil Verbrennungsluft (115) von 30-60% der gesamten Verbrennungsluftmenge eingegeben wird, dieser erste Teil (115) vorgängig auf 500-700°C vorerwärmt wird, und durch die Zumischung des restlichen Anteils Verbrennungsluft (17) ein Luftgemisch mit einer Temperatur von 800-1050°C der Verbrennung bereitgestellt wird.

16. Verwendung der Brennkammer nach Anspruch 1 in einer Gasturbogruppe, wobei in der Strömungsrichtung des Arbeitsmediums der Gasturbogruppe stromauf der ersten Stufe (1) der Brennkammer ein Verdichter und stromab der zweiten Stufe (2) der Brennkammer eine Turbine (14) angeordnet ist.

## Claims

1. Combustion chamber, which essentially comprises a first stage (1) and a second stage (2) arranged downstream in the direction of flow, in which combustion chamber the first stage (1) has on the head side at least one burner (100) in which a first quantity of fuel (112, 113) is mixed with a first partial flow of combustion air (115) and is burned in the first stage (1) in order to form a hot gas (4), and in which combustion chamber a second partial flow of combustion air (17) is injected downstream of the burner (100), vortex generators (200, 201, 202) are arranged in the outflow side of the first stage (1), and a gaseous and/or liquid fuel (9) is injected into the main flow on the outflow side of the vortex generators (200, 201, 202), and in which combustion chamber the second stage (2) downstream of the vortex generators has a jump (12) in cross section which produces backflow bubbles (20) for stabilizing a flame front (21).

2. Combustion chamber according to Claim 1, a vortex generator (200) having three surfaces around which flow occurs freely and which extend in the direction of flow and of which one forms the top surface (210) and the other two form the side surfaces (211, 213), the side surfaces (211, 213) being flush with an identical wall segment of the duct (5) and enclosing the arrow angle (α) with one another, the top surface (210) bearing, with an edge (215) running transversely to the duct (5) through which flow occurs, against the same wall segment of the duct (6) [sic] as the side surfaces (211, 213), and longitudinally directed edges (212, 214) of the top surface (210) being flush with the longitudinally directed edges of the side surfaces (211, 213) projecting into the duct (5) and running at a setting angle (θ) to the wall segment of the duct (5).

3. Combustion chamber according to Claim 2, the two side surfaces (211, 213), enclosing the arrow angle (α), of the vortex generator (200) being arranged symmetrically around a symmetry axis (217).

4. Combustion chamber according to Claim 2, the two side surfaces (211, 213) enclosing the arrow angle (α, α/2) enclosing a connecting edge (116) [sic] with one another which together with the longitudinally directed edges (212, 214) of the top surface (210) form [sic] a point (218), and the connecting edge (216) lying in the radial line of the circular duct (5).

5. Combustion chamber according to Claim 4, characterized in that the connecting edge (216) and/or the longitudinally directed edges (212, 214) of the top surface (210) are designed to be at least more or less sharp.

6. Combustion chamber according to one of Claims 1-4, the symmetry axis (217) of the vortex generator (200) running parallel to the duct axis, that [sic] the connecting edge (216) of the two side surfaces (211, 213) forms the downstream edge of the vortex generator (200), and the edge (215) of the top surface (210) running transversely to the duct (5) through which flow occurs being the edge acted upon first by the main flow (4).

7. Combustion chamber according to Claim 1, the ratio of height (h) of the vortex generator to height (H) of the duct (5) being selected in such a way that the vortex produced fills the full height (H) of the duct (5) and the full height (h) of the duct part allocated to the vortex generator (200) directly downstream of the vortex generator (200).

8. Combustion chamber according to Claim 1, the burner (100) comprising at least two hollow, conical sectional bodies (101, 102) which are nested one inside the other in the direction of flow and whose respective longitudinal symmetry axes (101b, 102b) run offset from one another, the adjacent walls of the sectional bodies (101, 102) forming ducts (119, 120), tangential in their longitudinal extent, for a combustion-air flow (115), and at least one fuel nozzle (103) being arranged in the conical hollow space (114) formed by the sectional bodies (101, 102).

9. Combustion chamber according to Claim 8, further fuel nozzles (117) being arranged in the region of the tangential ducts (119, 120) in their longitudinal extent.

10. Combustion chamber according to Claim 8, the sectional bodies (101, 102) widening at a fixed angle in the direction of flow or have increasing or decreasing conicity.

11. Combustion chamber according to Claim 8, the sectional bodies (101, 102) being nested spiral-like one inside the other.

12. Combustion chamber according to Claim 1, which combustion chamber is an annular combustion chamber.

13. Combustion chamber according to Claim 1, a section on the outflow side of the vortex generators (200, 201, 202) being designed in a venturi shape, and the fuel (9) being is [sic] injected in the region of the greatest reduction in area of the venturi-shaped section.

14. Method of operating a combustion chamber according to Claim 1, a portion of the combustion air (115), which has previously undergone preheating, flowing into the first stage (1), and the remaining portion of the combustion air (17) being fed in downstream of the first stage (1) and upstream of the fuel injection (9).

15. Method according to Claim 14, a first portion of combustion air (115) of 30-60% of the entire quantity of combustion air being fed into the first stage (1), this first portion being (115) being previously preheated to 500-700°C, and, by the admixing of the remaining portion of combustion air (17), an air mixture at a temperature of 800-1050°C being prepared for the combustion.

16. Use of the combustion chamber according to Claim 1 in a gas turbine assembly, a compressor being arranged upstream of the first stage (1) of the combustion chamber, in the direction of flow of the operating medium of the gas turbine assembly, and a turbine (14) being arranged downstream of the second stage (2) of the combustion chamber.

## Revendications

1. Chambre de combustion, se composant essentiellement d'un premier étage (1) et d'un deuxième étage (2) monté en aval dans le sens de l'écoulement, dans laquelle chambre de combustion le premier étage (1) présente du côté de la tête au moins un brûleur (100), dans lequel brûleur une première quantité de combustible (112, 113) est mélangée avec un premier courant partiel d'air de combustion (115) et est brûlée pour générer un gaz chaud (4) dans le premier étage (1), et dans laquelle chambre de combustion, en aval du brûleur (100), un deuxième courant partiel d'air de combustion (17) est injecté, des générateurs de tourbillons (200, 201, 202) sont disposés du côté de la sortie du premier étage (1) et, du côté de la sortie des générateurs de tourbillons (200, 201, 202), un combustible gazeux et/ou liquide (9) est injecté dans le courant principal, et dans laquelle chambre de combustion le deuxième étage (2) présente, en aval des générateurs de tourbillons, un saut de section transversale (12), lequel saut de section transversale génère des bulles de reflux (20) pour stabiliser un front de flamme (21).

2. Chambre de combustion selon la revendication 1, dans laquelle un générateur de tourbillons (200) présente trois faces librement balayées, qui s'étendent dans la direction de l'écoulement, dont l'une forme la face de toit (210) et les deux autres les faces latérales (211, 213), les faces latérales (211, 213) étant jointives à un même segment de paroi du canal (5), et formant l'une avec l'autre l'angle de flèche (a), la face de toit (210) s'appliquant, par une arête (215) orientée transversalement au canal (5) parcouru, sur le même segment de paroi du canal (6) que les faces latérales (211, 213), et des arêtes longitudinales (212, 214) de la face de toit (210) jointives aux arêtes longitudinales des faces latérales (211, 213) pénétrant dans le canal (5) et s'étendant suivant un angle (Θ) par rapport au segment de paroi du canal (5).

3. Chambre de combustion selon la revendication 2, dans laquelle les deux faces latérales (211, 213) du générateur de tourbillons (200) incluant l'angle de flèche (α) sont disposées symétriquement par rapport à un axe de symétrie (217).

4. Chambre de combustion selon la revendication 2, dans laquelle les deux faces latérales (211, 213) incluant l'angle de flèche (α, α/2) incluent entre elles une arête de liaison (116), qui, conjointement avec les arêtes longitudinales (212, 214) de la face de toit (210) forment une pointe (218), et dans laquelle l'arête de liaison (216) se trouve en position radiale du canal (5) circulaire.

5. Chambre de combustion selon la revendication 4, caractérisée en ce que l'arête de liaison (216) et/ou les arêtes longitudinales (212, 214) de la face de toit (210) sont au moins approximativement sous la forme d'arêtes vives.

6. Chambre de combustion selon l'une quelconque des revendications 1 à 4, dans laquelle l'axe de symétrie (217) du générateur de tourbillons (200) est orienté parallèlement à l'axe du canal, l'arête de liaison (216) des deux faces latérales (211, 213) formant l'arête en aval du générateur de tourbillons (200), et l'arête (215) de la face de toit (210) orientée transversalement au canal parcouru (5) constituant l'arête sollicitée en premier lieu par l'écoulement principal (4).

7. Chambre de combustion selon la revendication 1, dans laquelle le rapport entre la hauteur (h) du générateur de tourbillons et la hauteur (H) du canal (5) est choisi de telle façon que le tourbillon obtenu remplisse, immédiatement en aval du générateur de tourbillons (200), la pleine hauteur (H) du canal (5) et la pleine hauteur (h) de la partie de canal associée au générateur de tourbillons (200).

8. Chambre de combustion selon la revendication 1, dans laquelle le brûleur (100) se compose d'au moins deux corps partiels creux (101, 102) en forme de cône, montés l'un dans l'autre dans la direction de l'écoulement, dont les axes de symétrie longitudinaux respectifs (101b, 102b) sont décalés l'un par rapport à l'autre, les parois voisines des corps partiels (101, 102) formant, dans leur prolongement longitudinal, des canaux tangentiels (119, 120) pour un courant d'air de combustion (115), et au moins une buse de combustible (103) étant disposée dans l'espace creux conique (114) formé par les corps partiels (101, 102).

9. Chambre de combustion selon la revendication 8, dans laquelle des buses de combustible (117) supplémentaires sont disposées dans la zone des canaux tangentiels (119, 120) dans leur prolongement longitudinal.

10. Chambre de combustion selon la revendication 8, dans laquelle les corps partiels (101, 102) s'élargissent dans la direction de l'écoulement suivant un angle fixe, ou présentent une pente de cône croissante ou décroissante.

11. Chambre de combustion selon la revendication 8, dans laquelle les corps partiels (101, 102) sont montés l'un dans l'autre en spirale.

12. Chambre de combustion selon la revendication 1, laquelle chambre de combustion est une chambre de combustion annulaire.

13. Chambre de combustion selon la revendication 1, dans laquelle, du côté de la sortie des générateurs de tourbillons (200, 201, 202), est formée une ligne en forme de Venturi, et le combustible (9) est injecté dans la zone de rétrécissement la plus grande de la ligne en forme de Venturi.

14. Procédé pour l'opération d'une chambre de combustion selon la revendication 1, dans lequel, dans le premier étage (1), une partie de l'air de combustion (115), qui a traversé au préalable un pré-échauffement, est injectée, et la partie restante de l'air de combustion (17) est introduite en aval du premier étage (1) et en amont de l'injection de combustible (9).

15. Procédé selon la revendication 14, dans lequel, dans le premier étage (1), une première partie de l'air de combustion (115) de 30-60% de la quantité totale de l'air de combustion est introduite, cette première partie (115) étant préchauffée au préalable à 500-700°C, et grâce au mélange de la partie restante de l'air de combustion (17), un mélange d'air à une température de 800-1050°C est fourni pour la combustion.

16. Utilisation de la chambre de combustion selon la revendication 1, dans un groupe générateur à turbines à gaz, dans laquelle, dans la direction de l'écoulement du fluide de travail du groupe générateur à turbines à gaz, un compresseur est disposé en amont du premier étage (1) de la chambre de combustion et une turbine (14) est disposée en aval du deuxième étage (2) de la chambre de combustion.
